# EUROPÄISCHE PATENTSCHRIFT

(11) **EP 3 681 347 B1**
(45) Veröffentlichungstag und Bekanntmachung des Hinweises auf die Patenterteilung: **21.12.2022**
(21) Anmeldenummer: 18769681.0
(22) Anmeldetag: 13.09.2018
(51) Int. Cl.: A47B 88/956

(54) **BLENDENTRÄGER UND SCHUBKASTEN**
PANEL CARRIER AND DRAWER
SUPPORT DE PANNEAU ET TIROIR

(30) Priorität: 14.09.2017 DE 102017121385
(43) Veröffentlichungstag der Anmeldung: 22.07.2020
(73) Patentinhaber: Paul Hettich GmbH & Co. KG, 32278 Kirchlengern (DE)
(72) Erfinder: STUFFEL, Andreas, 31675 Bückeburg (DE)
(74) Vertreter: Dantz, Jan Henning
(86) Internationale Anmeldenummer: PCT/EP2018/074793
(87) Internationale Veröffentlichungsnummer: WO 2019/053151

(56) Entgegenhaltungen:
- EP-A1- 3 167 759
- WO-A1-2011/094774
- WO-A1-2012/068599
- DE-U1-202011 050 248

## Beschreibung

Die vorliegende Erfindung betrifft einen Blendenträger zur Festlegung einer Frontblende an den Seitenzargen eines Schubkastens gemäß dem Oberbegriff des Anspruchs 1 sowie einen Schubkasten.

Ein gattungsgemäßer Blendenträger ist beispielsweise aus der DE 10 2010 06 0720 A1 bekannt. Solche Blendenträger dienen der justierbaren Festlegung der Frontblende an den Seitenzargen eines Schubkastens. Die Justierung der Frontblende ist in der Regel aufgrund fertigungstechnisch nicht vermeidbarer Toleranzen erforderlich.

Zur Justierung der Frontblende werden bei dem o.g. Stand der Technik sowohl Höhenverstellexzenter als auch Seitenverstellschrauben eingesetzt, die mithilfe eines Schraubendrehers verstellbar sind.

Wünschenswert bei solchen Blendenträgern ist, dass die Anbindung der Verstellelemente im Blendenträger und deren Verbindung mit der Seitenzarge des Schubkastens möglichst platzsparend ausgeführt ist. So konnte bei dem o.g. Stand der Technik bereits eine Platzersparnis insbesondere eines Seitenzargenadapters, an dem der Blendenträger befestigt ist, dadurch erreicht werden, dass das Höhenverstellelement und das Seitenverstellelement ineinander gebaut wurden.

Bei dem aus der WO 2011/094774 A1 bekannten Blendenträger ist ein Basisteil des Blendenträgers einstückig mit der Seitenzarge ausgebildet. Auch hier wird zur Justierung der Frontblende ein Höhenverstellexzenter und eine Schnecke zur Seitenverstellung eingesetzt, die beabstandet voneinander in dem Basisteil des Blendenträgers eingesetzt sind.

Aus der EP 3 167 759 A1 ist ein Blendenträger mit einem Basisteil bekannt, bei ein an der Frontblende befestigbares Trägerteil in einen Schacht des Basisteils eingeschoben wird. Das Trägerteil ist hier zusammen mit dem Basisteil verschwenkbar.

In der WO 2012/068599 A1 wird ein Möbelbeschlag mit einem dem Blendenträger entsprechenden Verbindungselement und einer Befestigungsvorrichtung mit einer Rahmenplatte, einer Stellplatte und an der Rahmenplatte drehbar angeordnete an der Stellplatte angreifenden Stellelementen, durch die die Stellplatte gegenüber der Rahmenplatte in Höhenrichtung und Seitenrichtung verstellbar ist, beschrieben, wobei das der Blendenträger an der Stellplatte einhängbar ist und im eingehängten Zustand die Verstellbewegung der Stellplatte mitmacht. Eine Verstellung des Blendenträgers zur Stellplatte ist nicht vorgesehen.

In der DE 20 2011 050 248 U1 ist ein als Befestigungswinkel ausgebildetes Trägerteil beschrieben, das bewegbar direkt an einer Seitenzarge eines Auszugsteils befestigt ist. Das Trägerteil wird durch ein in einem horizontalen Langloch eines hier als Platte ausgebildeten Basisteils geführtes, bewegliches Führungsteil verschoben.

Aufgabe der vorliegenden Erfindung ist es, einen Blendenträger und einen Schubkasten der gattungsgemäßen Art derart weiterzuentwickeln, dass die Bauhöhe und Baubreite der Anbindung des Blendenträgers in den Seitenzargen des Schubkastens weiter reduziert werden kann.

Diese Aufgabe wird durch einen Blendenträger mit den Merkmalen des Anspruchs 1 sowie durch einen Schubkasten mit den Merkmalen des Anspruchs 11 gelöst.

Der erfindungsgemäße Blendenträger zur Festlegung einer Frontblende an den Seitenzargen eines Schubkastens weist ein an der Frontblende befestigbares Trägerteil und ein an der Seitenzarge montierbares, das Trägerteil umgreifendes Basisteil auf. Das Basisteil weist zwei zumindest teilweise parallel zueinander ausgerichtete Seitenschenkel auf.

Der Blendenträger weist desweiteren ein erstes Verstellelement zur Justierung der Frontblende und ein zweites Verstellelement mit einer sich durch das Basisteil und das Trägerteil erstreckenden zylindrischen Drehachse auf.

Das Trägerteil ist relativ zum Basisteil um die Drehachse des zweiten Verstellelementes verschwenkbar angeordnet, wobei das erste Verstellelement beabstandet von der Drehachse angeordnet ist.

Ein solcher Blendenträger zeichnet sich durch eine äußerst kompakte Bauweise aus.

Vorteilhafte Ausführungsvarianten sind Gegenstand der Unteransprüche.

Gemäß einer vorteilhaften Ausführungsvariante ist das erste Verstellelement als Höhenverstellelement zur Justierung der Frontblende in einer Richtung parallel zur Längserstreckung des Trägerteils ausgebildet.

Das zweite Verstellelement ist dabei bevorzugt als Seitenverstellelement zur Justierung der Frontblende in einer Richtung senkrecht zu einer Ebene der parallel zueinander ausgerichteten Bereiche der Seitenschenkel ausgebildet.

Gemäß einer bevorzugten Ausführungsvariante ist das erste Verstellelement als exzentrischer Drehnocken ausgebildet.

Das erste Verstellelement ist dabei bevorzugt zwischen den Seitenschenkeln des Basisteils aufgenommen, was eine platzsparende Unterbringung des zweiten Verstellelements gewährleistet.

Das erste Verstellelement weist gemäß einer weiteren Ausführungsvariante wenigstens eine teilkreisförmige Stützscheibe auf sowie einen zur Stützscheibenfläche senkrecht und exzentrisch positionierten Drehzapfen.

Die wenigstens eine Stützscheibe stützt sich dabei an Abstützstegen an wenigstens einem der Seitenschenkel des Basisteils ab, wobei durch Drehen des ersten Verstellelements das Basisteil relativ zur Drehachse des Drehzapfens verschwenkt wird und damit insgesamt das Trägerteil in vertikaler Richtung verschoben wird.

Zur Führung der Schwenkbewegung des Basisteils weist der wenigstens eine Seitenschenkel des Basisteils ein Langloch auf, in dem ein Endstück des Drehzapfens aufgenommen ist.

Gemäß einer weiteren Ausführungsvariante ist im Bereich eines von dem zweiten Verstellelement entfernten Endes der Seitenschenkel des Basisteils ein als Schwenklager dienender Haltebolzen befestigt.

Dieser Haltebolzen ist dabei in horizontaler Richtung in den Adapter einschiebbar, aber vertikal im Adapter fixiert, was ermöglicht, eine Fangmechanik, die der Montage des Blendenträgers am Adapter der Seitenzarge dient, in ihrer Höhenausdehnung gegenüber aus dem Stand der Technik bekannten Adaptervorrichtungen zu reduzieren.

Gemäß einer weiteren bevorzugten Ausführungsvariante ist zur Erleichterung der Schwenkbewegung des Trägerteils relativ zum Basisteil im Bereich oberhalb und unterhalb des zweiten Verstellelements eine obere und untere Führungskante der Seitenschenkel des Basisteils gerundet ausgebildet.

Entsprechend sind die an den Kanten anliegenden Führungskanten des Trägerteils entsprechend gerundet ausgebildet.

Der erfindungsgemäße Schubkasten mit an Seitenzargen über Blendenträger festgelegter Frontblende zeichnet sich durch einen wie oben beschriebenen Blendenträger aus.

Gemäß einer bevorzugten Ausführungsvariante weist jede der Seitenzargen einen Adapter und eine Zargenhülle auf, wobei der Haltebolzen und der Drehzapfen des ersten Verstellelements in einem sich in Längsrichtung der Seitenzarge erstreckenden Schlitz des Adapters aufgenommen sind.

Besonders bevorzugt ist der Durchmesser des Haltebolzens kleiner als der Durchmesser des Drehzapfens des ersten Verstellelements. Der Schlitz des Adapters ist dabei zur Frontblende hin bevorzugt stufig aufgeweitet, was eine erleichterte Montage des Blendenträgers am Adapter des Schubkastens ermöglicht.

Nachfolgend werden bevorzugte Ausführungsvarianten anhand der beiliegenden Zeichnungen näher erläutert. Es zeigen:
- Fig. 1: eine perspektivische Ansicht eines Schubkastenmöbels mit mehreren Schubkästen,
- Fig. 2: eine perspektivische Ansicht eines Teilstücks einer Frontblende mit daran befestigten Blendenträgern und einer Seitenzarge eines Schubkastens,
- Fig. 3: eine perspektivische Ansicht einer Ausführungsvariante eines Blendenträgers,
- Fig. 4: eine perspektivische Explosionsdarstellung des in Fig. 3 gezeigten Blendenträgers,
- Fig. 5: eine perspektivische Ansicht eines an einem Adapter einer Seitenzarge montierten Blendenträgers mit zwei übereinander angeordneten Blendenträgern zur Befestigung einer Frontblende mit großer Höhenabmessung,
- Fig. 6: eine Seitenansicht der in Fig. 5 gezeigten Anordnung vor der Montage der Blendenträger am Adapter,
- Fig. 7: eine teilweise aufgerissene perspektivische Darstellung eines an einem Adapter montierten Blendenträger mit teilweise weggeschnittenem Seitenschenkel des Basisteils,
- Fig. 8: eine Seitenansicht des an der Frontblende befestigten Blendenträgers in einer Mittelstellung,
- Fig. 9: eine Seitenansicht des an der Frontblende angebrachten Blendenträgers mit vertikal nach unten verschwenktem Blendenträger und Frontblende,
- Fig. 10: eine Seitenansicht des Blendenträgers mit angebrachter Frontblende in einer vertikal nach oben verschwenkten Stellung des Blendenträgers und der Frontblende,
- Fig. 11: eine perspektivische Ansicht einer weiteren Ausführungsvariante eines Blendenträgers, und
- Fig. 12: eine Seitenschnittansicht der in Figur 11 gezeigten Ausführungsvariante.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Blendenträger, der Frontblende, des Basisteils, des Trägerteils, des Verstellelements und dergleichen. Diese Begriffe sind nicht einschränkend zu verstehen, d.h., durch verschiedene Arbeitsstellungen oder die spiegelsymmetrische Auslegung oder dergleichen können sich diese Bezüge ändern.

In Fig. 1 ist mit dem Bezugszeichen 1 insgesamt ein Möbel bezeichnet, mit mehreren aus einem Möbelkorpus ausziehbaren Schubkästen 2. Jeder der Schubkästen 2 weist dabei einen Schubkastenboden sowie seitliche Seitenzargen 4 sowie eine an den Seitenzargen 4 festgelegte Frontblende 3 auf.

Zur Festlegung der Frontblende 3 an den Seitenzargen 4 des jeweiligen Schubkastens 2 dient ein in Fig. 2 gezeigter Blendenträger 5. Je nach Größe bzw. Höhe der Frontblende 3 können an jeder der Seitenzargen 4 ein solcher Blendenträger 5 oder auch mehrere, insbesondere zwei solcher Blendenträger 5 angeordnet sein, wie es beispielsweise in den Fig. 5 und 6 dargestellt ist.

Jede der Seitenzargen 4 weist in der hier gezeigten Ausführungsvariante einen Zargenadapter 42 auf, der in einer Zargenhülle 41 aufgenommen und an dieser befestigt ist. Der Zargenadapter 42 dient dabei der Montage des bzw. der Blendenträger(s) 5.

In den Fig. 3 bis 10 sind Details besonderen Ausführungsvarianten eines solchen Blendenträgers 5 gezeigt.

Der Blendenträger 5 weist, wie in den Fig. 3 bis 10 gezeigt, ein an der Frontblende 3 befestigbares Trägerteil 7 und ein an der Seitenzarge 4 montierbares Basisteil 6 auf. Das Trägerteil weist zwei Kopfstücke 71 zur Befestigung an der Blende 3 und einen Kopplungsbereich 72 auf. Trägerteil 7 und Basisteil 6 sind über eine Drehachse schwenkbar mit einander verbunden. Das Basisteil 6 weist zwei zumindest teilweise parallel zueinander ausgerichtete Seitenschenkel 62 auf.

Ein Mittelsteg 66 verbindet die beiden Seitenschenkel 61, 62 an einem dem Trägerteil 7 nahen Ende der Seitenschenkel 61, 62. Das Trägerteil 7 wird dabei im montierten Zustand von dem Basisteil 6 im Ausführungsbeispiel u-förmig umgriffen. Das Basisteil kann auch mehrteilig sein, z.B. zweiteilig und aus Platten gebildet werden, die durch Verbindungselemente miteinander verbunden sind.

Im Bereich des vom Mittelsteg 66 abgewandten Endes der Seitenschenkel 61, 62 sind diese über einen in Bohrungen 65 aufgenommenen Haltebolzen 10 miteinander verbunden, der als Widerlager von einem (nicht gezeigten) Arretierhaken einer Arretiereinheit des Zargenadapters 42 hintergriffen wird.

Wie in den Fig. 3 bis 10 des Weiteren zu erkennen ist, weist der Blendenträger 5 in diesem Ausführungsbeispiel darüber hinaus ein erstes Verstellelement 9 und ein zweites Verstellelement 8 zur Justierung der Frontblende 3 auf. Das zweite Verstellelement 8 dient dabei der Seitenverstellung der Frontblende 3 und weist in der hier gezeigten Ausführungsvariante einen von einer Schraubenfeder 83 umgriffenen Verstellzapfen mit einem ersten Zapfenteil 81 und einem zweiten Zapfenteil 82 auf, der sich durch Durchgangsöffnungen 63 im Basisteil 6 und einer Gewindebohrung 73 im Trägerteil 7 erstreckt.

Die Schraubenfeder 83 kämmt dabei mit einem Gewindeder Gewindebohrung 73, wie es in Fig. 4 gezeigt ist.

Durch Betätigung dieses zweiten Verstellelements 8 wird das Trägerteil 7 in einem von dem Basisteil 6 umgriffenen Kopplungsbereich 72 des Trägerteils 7 zwischen den Seitenschenkeln 61, 62 des Basisteils 6 verschoben. Die Durchgangsöffnungen 63 des Basisteils 6 sind dabei in den beiden Seitenschenkeln 61, 62 vorgesehen, wie in Fig. 4 gezeigt ist.

Wie insbesondere in den Fig. 8 bis 10 erkennbar ist, ist das Trägerteil 7 relativ zum Basisteil 6 um eine Drehachse des zweiten Verstellelements 8, hier in Gestalt des Verstellzapfens, verschwenkbar ausgebildet. Dabei ist deutlich zu erkennen, dass das erste Verstellelement 9 beabstandet von der Drehachse angeordnet ist. Alternativ kann auch nur ein erstes Verstellelement 9 vorhanden sein, und das Basisteil 6 und das Trägerteil 7 sind über einen Bolzen als Drehachse miteinander verbunden.

Zur Erleichterung dieser Verschwenkbewegung des Basisteils 6 relativ zum Trägerteil 7 sind in einem Bereich oberhalb und unterhalb des zweiten Verstellelements 8 eine obere und untere Führungskante 68 der Seitenschenkel 61, 62 des Basisteils 6 gerundet ausgebildet.

Entsprechend sind die an den Führungskanten 68 anliegenden Führungskanten 75 des Trägerteils 7 im gleichen Radius gerundet, um die Schwenkbewegung des Basisteils 6 relativ zum Trägerteil 7 so zu führen, dass die Frontblende 3 bei der Schwenkbewegung nicht abkippt, sondern ausschließlich vertikal nach oben oder unten verschoben wird.

Das erste Verstellelement 9 ist, wie in den Fig. 3 bis 10 dargestellt als Höhenverstellelement zur Justierung der Frontblende 3 in einer Richtung parallel zur Längserstreckung des Trägerteils 7 ausgebildet.

Wie insbesondere in Fig. 4 erkennbar ist, ist das erste Verstellelement 9 in der hier gezeigten bevorzugten Ausführungsvariante als exzentrischer Drehnocken ausgebildet. Dieser Drehnocken ist, wie in den Fig. 3 und 7 gezeigt, zwischen den Seitenschenkeln 61, 62 des Basisteils 6 aufgenommen.

Das als Verstellnocken ausgebildete erste Verstellelement 9 weist zwei Stützscheiben 92 und eine zur Stützscheibenfläche senkrecht und exzentrisch positionierten Drehzapfen 91 auf, wie in Fig. 4 gezeigt ist. Die Stützscheiben 92 können dabei teilkreisförmig, bogenförmig oder, wie in diesem Ausführungsbeispiel evolventenförmig ausgebildet sein. Zusätzlich weisen die Stützscheiben 92 hier noch parallele Flächen auf, um ein Rückstellen unter Last zu vermeiden.

Denkbar ist auch, dass das erste Verstellelement 9 nur eine solche Stützscheibe 92 aufweist, von deren Innenfläche sich der Drehzapfen 91 senkrecht erstreckt.

Die Umfangsflächen der Stützscheiben 92 liegen im eingebauten Zustand zwischen zwei jeweiligen Abstützstegen 67 an, die an den Seitenschenkeln 61, 62 des Basisteils 6 angeformt sind.

Denkbar ist auch hier, im Falle eines ersten Verstellelements 9 mit nur einer solchen Stützscheibe 92 nur an einem der Seitenschenkel 61, 62 des Basisteils 6 solche im Abstand des Durchmessers der Stützscheibe 92 voneinander beabstandeten Abstützstegen 67 vorzusehen.

Der Drehzapfen 91 ist im montierten Zustand des Blendenträgers 5 am Zargenadapter 42 in einem sich in Längsrichtung der Seitenzarge 4 erstreckenden Schlitz 43 des Zargenadapters 42 aufgenommen und ist dadurch vertikal fixiert. Dadurch wird durch Drehen des ersten Verstellelements 9 das Basisteil 6 relativ zur Drehachse des Drehzapfens 91 nach unten oder nach oben, je nach Drehrichtung des Drehzapfens 91, verschoben bzw. verschwenkt.

Zur Verstellung des ersten Verstellelements 9 ist an wenigstens einem der Seitenschenkel 61, 62 des Basisteils 6 ein Langloch 64 vorgesehen, in dem ein Endstück 93 des Drehzapfens 91 zur Führung der Schwenkbewegung des Basisteils 6 aufgenommen ist.

Die Stirnfläche dieses Endstücks 93 weist bevorzugt eine Werkzeugaufnahme 94, beispielsweise in Gestalt eines Kreuzschlitzes auf, wie es beispielsweise in Fig. 4 gezeigt ist.

Die Drehachse des Basisteils 6 relativ zum Zargenadapter 42 wird durch den Haltebolzen 10 definiert, der im montierten Zustand des Blendenträgers 5 am Zargenadapter 42 ebenfalls in dem Schlitz 43 aufgenommen ist.

Der Schlitz 43 ist dabei bevorzugt stufig mit einer oder mehreren Stufen 44 ausgebildet, wobei der Eintrittsbereich des Schlitzes 43 breiter gestaltet ist zur Aufnahme des Drehzapfens 91 des ersten Verstellelements 9 als ein hinterer, von dem Trägerteil 7 weiter entfernter Bereich des Schlitzes 93.

Der Übergang zwischen den unterschiedlichen Breiten des Schlitzes 93 ist dabei bevorzugt stufig ausgebildet, so dass das dem Trägerteil 7 nahe Ende des Schlitzes 43 eine Stufe 44 bildet.

Die Abstützstege 67 des Basisteils 6 sind bevorzugt, wie in den Fig. 3, 4 und 7 gezeigt ist, zum Zwischenraum zwischen den Seitenschenkeln 61, 62 hin eingebogen. Dies ermöglicht eine besonders schmale Ausführung des Basisteils 6 und damit insgesamt auch der Seitenzarge 4 des Schubkastens 2.

In Fig. 5 ist eine Blende 3 mit zwei im vertikalen Abstand zueinander angeordnenten Blendenträgern 5 und eine Seitenzarge 4 mit zwei Schlitzen 43 dargestellt. In diesem Fall sind beide Blendeträger 5 mit einen Basisteil 6 und einem Tragteil 7 ausgebildet. Es ist aber in diesem Fall ausreichend, wenn einer der beiden Blendenträger 5 zweiteilig mit einem ersten Verstellelement 9 ausgestattet ist. Der obere Blendenträger 5 ist in Bezug auf die Höhenjustierung funktionslos und könnte auch als einfacher mindestens zweiteiliger Blendenträger ohne Seiten- und/oder Höhenverstellung ausgeführt sein.

Durch den erfindungsgemäßen Blendenträger 5 können bei der Montage der Frontblende 3 an die Seitenzargen 4 große Toleranzen, z.B. beim Bohrbild, ausgeglichen und gleichzeitig sichergestellt werden, dass der Haltebolzen 10 stets in den Schlitz 43 einführbar ist.

In den Fig. 11 und 12 sind Details einer weiteren Ausführungsvarianten eines solchen Blendenträgers 5 gezeigt. Der prinzipielle Aufbau des hier gezeigten Blendenträgers 5 entspricht dem des in Figur 3 gezeigten Blendenträgers 5. Zur weiteren Stabilisierung der Verbindung zwischen dem Basisteil 6 und dem Trägerteil 7 sind bevorzugt oberhalb und unterhalb des zweiten Verstellelements 8 parallel zur Verstellrichtung des zweiten Verstellelements 8 ausgerichtete Bolzen 11 durch am Trägerteil 7 angeformte Langlöcher 12 geführt.

### Bezugszeichenliste

- 1: Möbel
- 2: Schubkasten
- 3: Frontblende
- 4: Seitenzarge
- 41: Zargenhülle
- 42: Zargenadapter
- 43: Schlitz
- 44: Stufe

- 5: Blendenträger

- 6: Basisteil
- 61: Seitenschenkel
- 62: Seitenschenkel
- 63: Durchgangsöffnung
- 64: Langloch
- 65: Bohrung
- 66: Mittelsteg
- 67: Abstützsteg
- 68: Führungskante

- 7: Trägerteil
- 71: Kopfstück
- 72: Kopplungsbereich
- 73: Gewindebohrung
- 75: Führungskante

- 8: zweites Verstellelement
- 81: erstes Zapfenteil
- 82: zweites Zapfenteil
- 83: Schraubenfeder

- 9: erstes Verstellelement
- 91: Drehzapfen
- 92: Stützscheibe
- 93: Endstück
- 94: Werkzeugaufnahme
- 10: Haltebolzen
- 11: Bolzen
- 12: Langloch

## Patentansprüche

1. Blendenträger (5) zur Festlegung einer Frontblende (3) an den Seitenzargen (4) eines Schubkastens (2), aufweisend:
- ein an der Frontblende (3) befestigbares Trägerteil (7) und
- ein an der Seitenzarge (4) montierbares, das Trägerteil (7) umgreifendes Basisteil (6) mit zwei zumindest teilweise parallel zueinander ausgerichteten Seitenschenkeln (61, 62) sowie
- ein erstes Verstellelement (9) zur Justierung der Frontblende (3) und
- ein zweites Verstellelement (8) mit einer sich durch das Basisteil (6) und das Trägerteil (7) erstreckenden zylindrischen Drehachse,
- wobei das erste Verstellelement (9) beabstandet von der Drehachse des zweiten Verstellelements (8) angeordnet ist,
- **dadurch gekennzeichnet, dass**
- das Trägerteil (7) relativ zum Basisteil (6) um die Drehachse des zweiten Verstellelementes (8) verschwenkbar angeordnet ist.

2. Blendenträger (5) nach Anspruch 1, **dadurch gekennzeichnet, dass** das erste Verstellelement (9) als Höhenverstellelement zur Justierung der Frontblende (3) in einer Richtung parallel zur Längserstreckung des Trägerteils (7) ausgebildet ist.

3. Blendenträger (5) nach Anspruch 1 oder 2, **dadurch gekennzeichnet, dass** das erste Verstellelement (9) als exzentrischer Drehnocken ausgebildet ist.

4. Blendenträger (5) nach Anspruch 3, **dadurch gekennzeichnet, dass** das erste Verstellelement (9) zwischen den Seitenschenkeln (61, 62) des Basisteils (6) aufgenommen ist.

5. Blendenträger (5) nach Anspruch 2 oder 3, **dadurch gekennzeichnet, dass** das erste Verstellelement (9) wenigstens eine Stützscheibe (92) und einen zur Stützscheibenfläche senkrecht und exzentrisch positionierten Drehzapfen (91) aufweist.

6. Blendenträger (5) nach Anspruch 5, **dadurch gekennzeichnet, dass** wenigstens einer der Seitenschenkel (61, 62) des Basisteils (6) zwei Abstützstege (67) aufweist, an denen Umfangsflächen der Stützscheibe (92) anliegen, wobei durch Drehen des ersten Verstellelements (9) das Basisteil (6) relativ zur Drehachse des Drehzapfens (91) verschwenkt wird.

7. Blendenträger (5) nach Anspruch 6, **dadurch gekennzeichnet, dass** wenigstens einer der Seitenschenkel (61, 62) des Basisteils (6) ein Langloch (64) aufweist, in dem ein Endstück (93) des Drehzapfens (91) zur Führung der Schwenkbewegung des Basisteils (6) aufgenommen ist.

8. Blendenträger (5) nach einem der vorstehenden Ansprüche, **dadurch gekennzeichnet, dass** im Bereich eines von dem zweiten Verstellelement (8) entfernten Endes der Seitenschenkel (61, 62) des Basisteils (6) ein als Schwenklager dienender Haltebolzen (10) befestigt ist.

9. Blendenträger (5) nach einem der vorstehenden Ansprüche, **dadurch gekennzeichnet, dass** im Bereich oberhalb und unterhalb des zweiten Verstellelements (8) eine obere und untere Führungskante (68) der Seitenschenkel (61, 62) des Basisteils (6) gerundet zur Führung der Schwenkbewegung des Basisteils (6) relativ zum Trägerteil (7) ausgebildet sind, wobei die an den Kanten (68) anliegenden Führungskanten (75) des Trägerteils (7) entsprechend gerundet ausgebildet sind.

10. Blendenträger (5) nach einem der vorstehenden Ansprüche 5 bis 9, **dadurch gekennzeichnet, dass** an einer Außenfläche zumindest eines Endstücks (93) des Drehzapfens (91) eine Werkzeugaufnahme (94) ausgebildet ist.

11. Schubkasten (2) mit einer an Seitenzargen (4) über Blendenträger (5) festgelegte Frontblende (3), **dadurch gekennzeichnet, dass** mindestens ein Blendenträger (5) gemäß einem der vorstehenden Ansprüche ausgebildet ist.

12. Schubkasten (2) nach Anspruch 11, **dadurch gekennzeichnet, dass** jede der Seitenzargen (4) einen Zargenadapter (42) und eine Zargenhülle (41) aufweist, wobei der Haltebolzen (10) und der Drehzapfen (91) des ersten Verstellelements (9) in einem sich in Längsrichtung der Seitenzarge (4) erstreckenden Schlitz (43) aufgenommen sind.

13. Schubkasten (2) nach Anspruch 12, **dadurch gekennzeichnet, dass** der Durchmesser des Stifts (10) kleiner ist als der Durchmesser des Drehzapfens (91) und dass der Schlitz (43) des Zargenadapters (42) zur Frontblende (3) hin stufig aufgeweitet ausgebildet ist.

## Claims

1. Panel carrier (5) for securing a front panel (3) to the side frames (4) of a drawer (2), comprising
- a carrier part (7) which can be fixed to the front panel (3) and
- a base part (6) which can be mounted on the side frame (4), encloses the carrier part (7) and has two lateral limbs (61, 62) aligned at least partially parallel to each other, as well as
- a first adjusting element (9) for adjusting the front panel (3) and
- a second adjusting element (8) having a cylindrical rotational axis extending through the base part (6) and the carrier part (7),
- wherein the first adjusting element (9) is arranged at a distance from the rotational axis of the second adjusting element (8),
**characterized in that**
- the carrier part (7) is pivotably arranged about the rotational axis of the second adjusting element (8) relative to the base part (6).

2. Panel carrier (5) according to claim 1, **characterized in that** the first adjusting element (9) is designed as a height adjusting element for adjusting the front panel (3) in a direction parallel to the longitudinal extension of the carrier part (7).

3. Panel carrier (5) according to claim 1 or 2, **characterized in that** the first adjusting element (9) is designed as an eccentric rotary cam.

4. Front panel carrier (5) according to claim 3, **characterized in that** the first adjusting element (9) is accommodated between the lateral limbs (61, 62) of the base part (6).

5. Panel carrier (5) according to claim 2 or 3, **characterized in that** the first adjusting element (9) comprises at least one support disc (92) and a pivot pin (91) positioned perpendicularly and eccentrically to the support disc surface.

6. Panel carrier (5) according to claim 5, **characterized in that** at least one of the lateral limbs (61, 62) of the base part (6) has two supporting webs (67) against which circumferential surfaces of the support disc (92) rest, wherein the base part (6) is pivoted relative to the rotational axis of the pivot pin (91) by rotating the first adjusting element (9).

7. Panel carrier (5) according to claim 6, **characterized in that** at least one of the lateral limbs (61, 62) of the base part (6) has an elongated hole (64) in which an end piece (93) of the pivot pin (91) for guiding the pivoting movement of the base part (6) is accommodated.

8. Panel carrier (5) according to one of the preceding claims, **characterized in that** in the region of an end of the lateral limb (61, 62) of the base part (6) remote from the second adjusting element (8), a retaining bolt (10) serving as a pivot bearing is fastened.

9. Panel carrier (5) according to one of the preceding claims, **characterized in that** in the region above and below the second adjusting element (8), an upper and lower guide edge (68) of the lateral limbs (61, 62) of the base part (6) are formed in a rounded manner for guiding the pivoting movement of the base part (6) relative to the carrier part (7), wherein the guide edges (75) of the carrier part (7) which rest against the edges (68) are correspondingly formed in a rounded manner.

10. Panel carrier (5) according to one of the preceding claims 5 to 9, **characterized in that** a tool holder (94) is formed on an outer surface of at least one end piece (93) of the pivot pin (91).

11. Drawer (2) having a front panel (3) fixed to side frames (4) via panel carriers (5), **characterized in that** at least one panel carrier (5) is designed in accordance with one of the preceding claims.

12. Drawer (2) according to claim 11, **characterized in that** each of the side frames (4) has a frame adapter (42) and a frame cover (41), wherein the retaining pin (10) and the pivot pin (91) of the first adjusting element (9) are accommodated in a slot (43) extending in the longitudinal direction of the side frame (4).

13. Drawer (2) according to claim 12, **characterized in that** the diameter of the pin (10) is smaller than the diameter of the pivot pin (91) and that the slot (43) of the frame adapter (42) is designed to be widened in steps towards the front panel (3).

## Revendications

1. Support de panneau (5) pour la fixation d'un panneau de façade (3) sur les cadres latéraux (4) d'un tiroir (2), comprenant :
- une partie portante (7) qui peut être fixée au panneau de façade (3) et
- une partie de base (6) qui peut être montée sur le cadre latéral (4) et entoure la partie portante (7), munie de deux bras latéraux (61, 62) au moins en partie parallèles l'un à l'autre, et
- un premier élément de déplacement (9) pour l'ajustement du panneau de façade (3) et
- un deuxième élément de déplacement (8) avec un axe de rotation cylindrique traversant la partie de base (6) et la partie portante (7),
- le premier élément de déplacement (9) étant disposé à distance de l'axe de rotation du deuxième élément de déplacement (8),
**caractérisé en ce que** la partie portante (7) est disposée avec possibilité de pivotement par rapport à la partie de base (6) autour de l'axe de rotation du deuxième élément de déplacement (8).

2. Support de panneau (5) selon la revendication 1, **caractérisé en ce que** le premier élément de déplacement (9) est conformé comme un élément de déplacement en hauteur pour l'ajustement du panneau de façade (3) parallèlement au sens de la longueur de la partie portante (7).

3. Support de panneau (5) selon la revendication 1 ou 2, **caractérisé en ce que** le premier élément de déplacement (9) est conformé comme une came pivotante excentrique.

4. Support de panneau (5) selon la revendication 3, **caractérisé en ce que** le premier élément de déplacement (9) est logé entre les bras latéraux (61, 62) de la partie de base (6).

5. Support de panneau (5) selon la revendication 2 ou 3, **caractérisé en ce que** le premier élément de déplacement (9) comporte au moins une rondelle d'appui (92) et un tourillon (91) positionné de façon perpendiculaire à la surface de la rondelle d'appui et excentrique.

6. Support de panneau (5) selon la revendication 5, **caractérisé en ce qu'**au moins un des bras latéraux (61, 62) de la partie de base (6) comporte deux barres d'appui (67) sur lesquelles reposent des surfaces périphériques de la rondelle d'appui (92), la rotation du premier élément de déplacement (9) faisant basculer la partie de base (6) par rapport à l'axe de rotation du tourillon (91).

7. Support de panneau (5) selon la revendication 6, **caractérisé en ce qu'**au moins un des bras latéraux (61, 62) de la partie de base (6) comporte un trou oblong (64) dans lequel une partie d'extrémité (93) du tourillon (91) est logée pour guider le mouvement basculant de la partie de base (6).

8. Support de panneau (5) selon l'une des revendications précédentes, **caractérisé en ce qu'**un boulon de maintien (10) servant de palier de pivotement est fixé au niveau d'une extrémité des bras latéraux (61, 62) de la partie de base (6) éloignée du deuxième élément de déplacement (8).

9. Support de panneau (5) selon l'une des revendications précédentes, **caractérisé en ce qu'**une arête de guidage supérieur et inférieur (68) des bras latéraux (61, 62) de la partie de base (6) est arrondie dans la zone située au-dessus et en dessous du deuxième élément de déplacement (8) pour guider le mouvement basculant de la partie de base (6) par rapport à la partie portante (7), les arêtes de guidage (75) de la partie portante (7) reposant sur les arêtes (68) étant arrondies de façon correspondante.

10. Support de panneau (5) selon l'une des revendications 5 à 9, **caractérisé en ce qu'**un réceptacle d'outil (94) est formé sur une surface extérieure d'au moins une partie d'extrémité (93) du tourillon (91).

11. Tiroir (2) avec un panneau de façade (3) fixé à des cadres latéraux (4) par des supports de panneau (5), **caractérisé en ce qu'**au moins un support de panneau (5) est conformé selon l'une des revendications précédentes.

12. Tiroir (2) selon la revendication 11, **caractérisé en ce que** chacun des panneaux latéraux (4) comporte un adaptateur de cadre (42) et une enveloppe de cadre (41), le boulon de maintien (10) et le tourillon (91) du premier élément de déplacement (9) étant logés dans une fente (43) qui s'étend dans le sens de la longueur du cadre latéral (4).

13. Tiroir (2) selon la revendication 12, **caractérisé en ce que** le diamètre de la goupille (10) est plus petit que le diamètre du tourillon (91) et **en ce que** la fente (43) de l'adaptateur de cadre (42) s'élargit en gradins en direction du panneau avant (3).
